# FASCICULE DE BREVET EUROPEEN

(11) **EP 1 825 336 B1**
(45) Date de publication et mention de la délivrance du brevet: **19.03.2008**
(21) Numéro de dépôt: 05819155.2
(22) Date de dépôt: 05.12.2005
(51) Int. Cl.: G04B 45/00, G04B 13/00, G04B 19/26

(54) **PIECE D'HORLOGERIE A ANIMATION**
UHR MIT ANIMATION
ANIMATED TIMEPIECE

(30) Priorité: 03.12.2004 CH 200404
(43) Date de publication de la demande: 29.08.2007
(73) Titulaire: Christophe Claret SA, 2400 Le Locle (CH)
(72) Inventeur: CLARET, Christophe, CH-2025 Chez-le-Bart (CH); DUBOIS, Jan, CH-2300 La Chaux-de-Fonds (CH); KOUKJIAN, Pierre, C/o PIALLO GmbH, E-28043 MADRID (ES)
(74) Mandataire: GLN
(86) Numéro de dépôt international: PCT/EP2005/056480
(87) Numéro de publication internationale: WO 2006/058925

(56) Documents cités:
- EP-A- 1 321 832
- FR-A1- 2 241 815
- US-A- 2 591 876

## Description

### Domaine technique

La présente invention se rapporte au domaine de l'horlogerie. Elle concerne, plus particulièrement, un mouvement pour pièce d'horlogerie comprenant un mécanisme agencé pour entraîner un organe indicateur dans un mouvement de rotation furtif activé de manière périodique, avec une période prédéfinie.

Dans la suite du présent texte, il faudra comprendre l'utilisation du terme "furtif", en relation avec la notion de période, comme étant associée à un événement dont la durée est nettement plus courte que celle de cette période. A titre d'exemple non limitatif, on pourra considérer que le mouvement de rotation est activé une fois par minute et dure 3 secondes à chaque activation.

Plus précisément, le mouvement horloger comporte un rouage de finissage, le mécanisme comportant en outre
un premier mobile comprenant une première roue, au moins indirectement en prise avec le rouage de finissage,
un deuxième mobile monté coaxial par rapport au premier mobile, présentant au moins une zone d'arrêt et une deuxième roue, solidaires en rotation, une deuxième liaison cinématique reliant la deuxième roue à l'organe indicateur,
un organe élastique reliant le premier mobile au deuxième mobile de manière à ce que son état de charge soit fonction des positions angulaires respectives des premier et deuxième mobiles,
des moyens de verrouillage agencés pour coopérer avec la zone d'arrêt du deuxième mobile pour verrouiller ce dernier en rotation entre deux mouvements successifs de l'organe indicateur.

Dans un mode de réalisation préféré de l'invention, l'organe indicateur porte un signe, qui peut être représentatif ou non d'une information horaire, ce signe étant rendu visible pour un utilisateur, au travers d'une ouverture de cadran de la pièce d'horlogerie correspondante, uniquement pendant au moins une partie du mouvement de rotation furtif.

### Etat de la technique

De nombreux mécanismes sautants sont connus de l'état de la technique, en particulier dans des mouvements destinés à entraîner l'un ou l'autre des organes d'indication de l'heure de manière sautante ou intermittente. A titre d'exemple, de nombreux mouvements du type appelé "à seconde morte" sont connus dans lesquels l'organe indicateur de la seconde est entraîné par sauts à une fréquence moindre que celle de la base de temps du mouvement, typiquement un échappement. Le brevet US 2,591,876 présente un mode de réalisation d'un mouvement de ce type.

Généralement, ces mécanismes mettent en oeuvre deux roues dont l'une est entraînée de manière continue par le rouage de finissage et, l'autre seulement par intermittence, par la décharge d'un organe élastique se chargeant entre deux sauts successifs, sous l'effet de la rotation continue de la première roue. Des moyens de verrouillage similaires à une ancre d'échappement sont conventionnellement utilisés pour retenir la deuxième roue entre deux mouvements, par interaction avec une denture de cette dernière.

Toutefois, ces mécanismes sont parfois encombrants, souvent sensibles aux chocs et ne permettent de transmettre que des mouvements très brusques à l'organe indicateur entraîné par intermittence.

### Divulgation de l'invention

La présente invention a pour but principal de proposer une alternative, peu encombrante et fiable, aux mécanismes connus de l'art antérieur.

Un autre but de la présente invention est d'afficher une information de manière furtive, avec une vitesse qui permette d'en assurer la visibilité.

A cet effet, l'invention concerne un mouvement horloger du type mentionné plus haut, caractérisé par le fait que le premier mobile comprend une came, coaxiale et solidaire de la première roue, agencée de manière à agir sur les moyens de verrouillage, à chaque période, pour les déverrouiller momentanément et permettre une rotation furtive du deuxième mobile d'un angle prédéfini, sous l'effet de l'organe élastique.

Le mouvement est en outre caractérisé par le fait que son mécanisme comporte également un dispositif ralentisseur coopérant avec le deuxième mobile de manière à limiter sa vitesse de rotation furtive.

Grâce à ces caractéristiques particulières, le mouvement horloger peut être de tout type et de tout niveau de complication connus sans que son mécanisme d'entraînement intermittent d'un organe indicateur n'impose de contrainte importante à son constructeur.

En outre, le fait qu'un ralentisseur agit sur le deuxième mobile permet de limiter la vitesse de déplacement d'un signe porté par l'organe indicateur, pour améliorer sa visibilité auprès du porteur de la pièce d'horlogerie correspondante. Ainsi, grâce au mouvement selon la présente invention, il est possible de rendre visible un tel signe, de manière furtive, ce qui n'est pas le cas des mécanismes de l'art antérieur dont le but est de remplacer un signe par un autre en un minimum de temps, et avec lesquels les déplacements de ces signes sont trop rapides pour répondre au but ci-dessus.

Dans un mode de réalisation préféré, le deuxième mobile comprend une roue de commande dans la périphérie de laquelle est ménagée la zone d'arrêt, sous la forme d'une échancrure. En outre, les moyens de verrouillage comprennent un, préférablement deux, ressorts longs dont une extrémité libre est agencée pour coopérer avec cette échancrure pour assurer le verrouillage en rotation de la roue de commande.

Par ailleurs, la came présente préférablement une forme générale de disque de rayon prédéfini, inférieur à un rayon d'activation, défini entre l'axe de rotation du deuxième mobile et le fond de l'échancrure, la came comprenant en outre un doigt situé à une distance de l'axe de rotation supérieure au rayon d'activation et destiné à repousser l'extrémité libre du ou de l'un des ressorts longs à chaque période.

Dans ce cas, à chaque instant du fonctionnement du mécanisme, l'une au moins des extrémités libres respectives des ressorts longs est disposée en appui contre la périphérie de la roue de commande, jouant ainsi le rôle de ralentisseur.

Dans un mode de réalisation préféré, l'organe indicateur est réalisé en un matériau transparent et porte un signe représentant une étoile filante, celui-ci étant superposé à un disque indicateur des phases de la Lune. Grâce à ces caractéristiques particulières, le mouvement horloger offre une animation exclusive au porteur de la montre correspondante, par superposition à un organe d'affichage d'une information temporelle.

La présente invention concerne également une pièce d'horlogerie dans laquelle un tel mouvement est mis en oeuvre.

### Brève description des dessins

D'autres caractéristiques et avantages de l'invention apparaîtront plus clairement à la lecture de la description détaillée qui suit, faite en référence à la figure 1 annexée, présentée à titre d'exemple non limitatif et, représentant une vue schématique de dessus d'un mode de réalisation préféré d'une partie du mouvement selon la présente invention, notamment du mécanisme permettant de transmettre un mouvement de rotation furtif périodique à un organe indicateur.

### Mode(s) de réalisation de l'invention

La figure 1 montre partiellement une roue de centre 1 entraînée dans le sens horaire et engrenant, par l'intermédiaire de deux renvois 2 et 3, avec un premier mobile 4.

Le premier mobile comporte un pignon 5 lié à une came 6, de manière coaxiale, et porte une première extrémité (non visible) d'un ressort spiral 7. La came présente une forme générale de disque, de rayon prédéfini, dont une partie de la périphérie est allongée pour définir un doigt 8. Ainsi, dans la région centrale de son doigt, la came présente un rayon supérieur à son rayon moyen.

L'autre extrémité 9 du ressort spiral est fixée à un deuxième mobile 10 monté coaxial au premier mobile. Plus précisément l'extrémité 9 est solidaire d'une goupille 11 portée par une roue de commande 12 de ce deuxième mobile. Ce dernier comporte également une roue inférieure 13 coaxiale et solidaire de la roue de commande 12.

La roue de commande présente une échancrure 14 destinée à recevoir alternativement les extrémités libres 15 et 16, diamétralement opposées, de deux bras 17, 18 d'un double ressort long 19 en forme de U. Les deux bras 17 et 18 s'étendent à partir d'une base commune 20, montée fixe sur un élément de bâti du mouvement au moyen d'une vis 21.

De ce fait, les ressorts longs assurent une fonction de verrouillage par interaction avec l'échancrure définissant une zone d'arrêt de la roue de commande.

La rotation du pignon 5 dans le sens anti-horaire a pour effet d'armer le ressort spiral 7 jusqu'à ce que le doigt 8 de la came 6 vienne soulever l'extrémité libre 15 du premier bras 17 du ressort 19. La roue de commande 12 se trouve ainsi libérée et, soumise à l'action du ressort spiral 7, est rapidement entraînée de 180° dans le sens anti-horaire jusqu'à ce que l'extrémité libre 16 du deuxième bras 18 du ressort 19 tombe dans son échancrure 14 et l'immobilise. La vitesse de rotation de la roue de commande est déterminée par la force du ressort spiral 7 ainsi que par son angle de préarmage.

Si on définit un rayon d'activation comme correspondant à la distance séparant le centre de la came du fond de l'échancrure, il suffit que le rayon de la came dans la région de son doigt soit supérieur à ce rayon d'activation pour que celui-ci puisse soulever les extrémités libres des bras 17, 18.

Lors de cette rotation d'un demi-tour, la roue de commande 12 entraîne la roue inférieure 13. Celle-ci engrène avec le pignon (non visible) d'un mobile dont une roue 23 engrène elle-même avec la denture externe d'un organe indicateur comprenant une roue 24, ou disque denté, portant une métallisation 25 qui représente une étoile filante. Le mécanisme est conçu pour que cette rotation d'un demi-tour de la roue 23 fasse tourner la métallisation d'un tour entier dans le sens anti-horaire.

La rotation du pignon 5 se poursuivant, le même processus se répétera périodiquement, les rôles des extrémités libres 15, 16 des bras 17 et 18 s'inversant à chaque fois.

Le rapport d'engrenage du système peut être choisi de telle manière que le mouvement rapide de l'étoile filante se produit toutes les six minutes, à titre d'exemple.

Selon un mode de réalisation avantageux, le disque 24 portant l'étoile filante 25 est en saphir et disposé devant le disque 26 d'un mécanisme d'affichage des phases de la Lune, bien connu de l'homme de métier. La position de repos de l'étoile est évidemment cachée sous le cadran.

La description ci-dessus s'attache à décrire des modes de réalisation particuliers à titre d'illustration non limitative et, l'invention n'est pas limitée, par exemple, à la forme et au nombre de ressorts 17, 18 permettant d'assurer le verrouillage de la roue de commande. On peut notamment prévoir qu'un seul ressort de ce type est mis en oeuvre, ou encore que deux ressorts indépendants l'un de l'autre sont fixés à l'élément de bâti du mouvement.

Il apparaît de ce qui précède qu'en plus de remplir la fonction de verrouillage de la roue de commande, les bras ou ressorts longs 17, 18 assurent également le rôle de dispositif ralentisseur de la roue de commande lorsqu'elle est libérée pour effectuer un demi-tour. Leurs extrémités libres 15, 16 présentent ainsi des formes, représentées à titre non limitatif, particulièrement adaptées à la fois au blocage de la roue de commande et à l'exercice d'une force de frottement prédéfinie pour ajuster sa vitesse de rotation lorsqu'elle est libérée. En effet, il est apparent que, de manière avantageuse, à chaque instant du fonctionnement du mouvement illustré, l'une au moins des deux extrémités libres 15 et 16 est disposée en appui sur la périphérie de la roue de commande. En outre, la disposition des extrémités libres 15, 16 de telle manière qu'elles soient sensiblement diamétralement opposées par rapport à la roue de commande 12 permet de minimiser les contraintes sur cette dernière, notamment au niveau de son pivot. Cette caractéristique particulière contribue à améliorer la tenue dans le temps du mécanisme selon la présente invention.

De manière alternative, on pourrait mettre en oeuvre un ressort lame supplémentaire, par exemple, agencé de manière à présenter un contact permanent avec la périphérie de la roue de commande. De même, l'homme du métier pourra adapter la forme de la périphérie de la roue de commande à ses propres besoins, sans sortir du cadre de la présente invention. Une forme non régulière de cette périphérie permet de faire varier la vitesse de rotation de la roue de commande au cours d'un mouvement de rotation furtif particulier.

Grâce à ces caractéristiques, la vitesse de déplacement de l'étoile filante en regard d'un guichet de cadran de la pièce d'horlogerie correspondante peut être ajustée de telle manière qu'elle s'y déplace de manière furtive tout en étant clairement visible pour le porteur de la pièce.

Par ailleurs, l'organe élastique assurant la liaison entre les premier et deuxième mobile peut prendre une autre forme que celle d'un ressort spiral, sans sortir du cadre de l'invention. De même les rapports d'engrenage et les valeurs temporelles mentionnés ci-dessus le sont à titre indicatif non limitatif et peuvent être adaptés à volonté.

## Revendications

1. Mouvement pour pièce d'horlogerie comportant
un rouage de finissage (1), et
un mécanisme présentant une première liaison cinématique (2, 3) avec ledit rouage de finissage et agencé pour entraîner un organe indicateur (24, 25) dans un mouvement de rotation furtif, ledit mouvement étant activé de manière périodique, avec une période prédéfinie,
ledit mécanisme comportant en outre
un premier mobile (4) comprenant une première roue (5), au moins indirectement en prise avec ledit rouage de finissage,
un deuxième mobile (10) monté coaxial par rapport audit premier mobile (4), présentant au moins une zone d'arrêt (14) et une deuxième roue (12), solidaires en rotation, une deuxième liaison cinématique (23) reliant ladite deuxième roue audit organe indicateur,
un organe élastique (7) reliant ledit premier mobile (4) audit deuxième mobile (10) de manière à ce que son état de charge soit fonction des positions angulaires respectives desdits premier et deuxième mobiles,
des moyens de verrouillage (15, 16, 17, 18, 19) agencés pour coopérer avec ladite zone d'arrêt (14) dudit deuxième mobile pour verrouiller ce dernier en rotation entre deux mouvements successifs dudit organe indicateur,
**caractérisé en ce que** ledit premier mobile comprend une came (6), coaxiale et solidaire de ladite première roue (5), agencée de manière à agir sur lesdits moyens de verrouillage (15, 16, 17, 18, 19), à chaque période, pour les déverrouiller momentanément et permettre une rotation furtive dudit deuxième mobile (10) d'un angle prédéfini, sous l'effet dudit organe élastique (7), et
**en ce que** ledit mécanisme comporte en outre un dispositif ralentisseur (15, 16) coopérant avec ledit deuxième mobile de manière à limiter sa vitesse de rotation furtive.

2. Mouvement selon la revendication 1, **caractérisé en ce que** ledit organe élastique est un ressort spiral (7) dont une première extrémité est solidaire dudit premier mobile tandis que sa seconde extrémité (9) est solidaire dudit deuxième mobile (10).

3. Mouvement selon la revendication 1 ou 2, **caractérisé en ce que** ledit deuxième mobile comprend une roue de commande (12) dans la périphérie de laquelle est ménagée ladite zone d'arrêt, cette dernière présentant la forme d'une échancrure (14), et
**en ce que** lesdits moyens de verrouillage comprennent un premier ressort long (17, 18) présentant une extrémité libre (15, 16) agencée pour coopérer avec ladite échancrure (14) et en assurer le verrouillage.

4. Mouvement selon la revendication 3, **caractérisé en ce que** ladite extrémité libre (15, 16) du ressort long (17, 18) est en contact permanent avec la périphérie de ladite roue de commande (12) pour remplir la fonction dudit dispositif ralentisseur.

5. Mouvement selon la revendication 3, **caractérisé en ce que** lesdits moyens de verrouillage comprennent un deuxième ressort long (18, 17) disposé de telle manière que son extrémité libre (16, 15) est sensiblement située dans une position diamétralement opposée à la position de l'extrémité libre (15, 16) dudit premier ressort long (17, 18) en référence à ladite roue de commande (12), en appui sur cette dernière.

6. Mouvement selon la revendication 5, **caractérisé en ce que** lesdits premier et deuxième ressorts longs (17, 18) sont agencés de manière à ce que, à chaque instant, l'une au moins de leurs extrémités libres (15, 16) respectives soit disposée en appui sur la périphérie de ladite roue de commande (12).

7. Mouvement selon l'une quelconque des revendications 3 à 6, **caractérisé en ce que** ladite came (6) présente une forme générale de disque de rayon prédéfini, inférieur à un rayon d'activation, défini entre l'axe de rotation dudit deuxième mobile (10) et le fond de l'échancrure (14) de ladite roue de commande (12), ladite came comprenant en outre un doigt (8) situé à une distance dudit axe de rotation supérieure audit rayon d'activation et destiné à repousser l'extrémité libre (15, 16) dudit ou de chacun desdits ressorts longs (17, 18) desdits moyens de verrouillage à chaque période.

8. Mouvement selon l'une quelconque des revendications précédentes, **caractérisé en ce que** ledit organe indicateur est solidaire d'une roue indicatrice (24), ladite deuxième liaison cinématique comprenant un engrenage (23) reliant ladite deuxième roue (13) à ladite roue indicatrice (24), ces derniers éléments étant respectivement nombrés de telle manière que ledit organe indicateur (24, 25) effectue un demi-tour lors de chacun desdits mouvements de rotation furtifs.

9. Pièce d'horlogerie comprenant un mouvement selon l'une quelconque des revendications précédentes.

10. Pièce d'horlogerie comprenant une boîte à l'intérieur de laquelle est logé un mouvement selon la revendication 8, dans lequel ledit organe indicateur (24, 25) porte un signe (25) agencé pour permettre la distinction entre des états respectifs de rotation et d'immobilité dudit organe indicateur, ledit mouvement étant surmonté d'un cadran comprenant au moins une fenêtre au travers de laquelle ledit signe peut être rendu visible lors de chacun desdits mouvements de rotation furtifs.

11. Pièce d'horlogerie selon la revendication 10, **caractérisée en ce que** ledit organe indicateur et au moins la planche de ladite roue indicatrice (24) sont réalisés en un ou des matériaux sensiblement transparents, préférablement en saphir.

12. Pièce d'horlogerie selon la revendication 11, **caractérisée en ce que** ledit organe indicateur et ladite roue indicatrice (24) surmontent un organe (26) d'affichage des phases de la Lune.

## Claims

1. A timepiece movement comprising
a going train (1), and
a mechanism having a first kinematic connection (2, 3) with said going train and arranged to drive an indicator member (24, 25) in a stealthy rotational movement, said movement being activated periodically, with a predefined period,
said mechanism also comprising
a first wheel-and-pinion unit (4) comprising a first wheel (5) at least indirectly in engagement with said going train,
a second wheel-and-pinion unit (10) mounted coaxially with said first wheel-and-pinion unit (4), having at least one stop region (14) and a second wheel (12), these being integral in rotation, while a second kinematic connection (23) connects said second wheel to said indicator member,
an elastic member (7) connecting said first wheel-and-pinion unit (4) to said second wheel-and-pinion unit (10) in such a way that its degree of tension is a function of the respective angular positions of said first and second wheel-and-pinion units, and
locking means (15, 16, 17, 18, 19) designed to engage with said stop region (14) of said second wheel-and-pinion unit to prevent the latter from rotating between two successive movements of said indicator member,
**characterized in that** said first wheel-and-pinion unit comprises a cam (6) coaxial with and fixed to said first wheel (5) and designed to act on said locking means (15, 16, 17, 18, 19), in each period, in order to release them momentarily and permit stealthy rotation of said second wheel-and-pinion unit (10) through a predefined angle, under the action of said elastic member (7), and
**in that** said mechanism also comprises a retarding device (15, 16) acting on said second wheel-and-pinion unit in such a way as to limit its speed of stealthy rotation.

2. Movement according to claim 1, **characterized in that** said elastic member is a spiral spring (7) whose first end is attached to said first wheel-and-pinion unit while its second end (9) is attached to said second wheel-and-pinion unit (10).

3. Movement according to claim 1 or 2, **characterized in that** said second wheel-and-pinion unit comprises a drive wheel (12), said stop region being formed in its periphery in the form of a notch (14), and
**in that** said locking means comprise a first long spring (17, 18) with a free end (15, 16) designed to engage in said notch (14) and lock it.

4. Movement according to claim 3, **characterized in that** said free end (15, 16) of the long spring (17, 18) is in permanent contact with the periphery of said drive wheel (12) to fulfill the function of said retarding device.

5. Movement according to claim 3, **characterized in that** said locking means comprise a second long spring (18, 17) arranged in such a way that its free end (16, 15) is situated in a position approximately diametrically opposed to the position of the free end (15, 16) of said first long spring (17, 18) with reference to said drive wheel (12), in contact with the latter.

6. Movement according to claim 5, **characterized in that** said first and second long springs (17, 18) are arranged in such a way that, at every instant, at least one of their respective free ends (15, 16) is bearing against the periphery of said drive wheel (12).

7. Movement according to any one of claims 3 to 6, **characterized in that** the general shape of said cam (6) is that of a disk of predefined radius, shorter than a radius of activation, defined between the axis of rotation of said second wheel-and-pinion unit (10) and the bottom of the notch (14) of said drive wheel (12), said cam also comprising a nose (8) situated at a distance from said axis of rotation greater than said radius of activation and designed to push the free end (15, 16) of said long spring or springs (17, 18) out of said locking means in each period.

8. Movement according to any one of the preceding claims, **characterized in that** said indicator member is connected to an indicator wheel (24), said second kinematic connection comprising a gear (23) connecting said second wheel (13) to said indicator wheel (24), and the latter elements being respectively numbered in such a way that said indicator member (24, 25) performs a half revolution in each of said stealthy rotational movements.

9. A timepiece comprising a movement as claimed in any one of the preceding claims.

10. A timepiece comprising a case containing a movement as claimed in claim 8, in which said indicator member (24, 25) carries a sign (25) designed to permit a distinction between the respective states of rotation and immobility of said indicator member, said movement being surmounted by a dial comprising at least one window through which said sign can be made visible during each of said stealthy rotational movements.

11. Timepiece according to claim 10, **characterized in that** said indicator member and at least the plate of said indicator wheel (24) are made of one or more essentially transparent materials, preferably sapphire.

12. Timepiece according to claim 11, **characterized in that** said indicator member and said indicator wheel (24) are on top of a member (26) for displaying the phases of the moon.

## Patentansprüche

1. Uhrwerk für Uhrenstück, aufweisend
ein Räderwerk (1) und
einen Mechanismus, der eine erste kinematische Verbindung (2, 3) mit dem besagten Räderwerk aufweist und aufgebaut ist, um ein Anzeigeorgan (24, 25) in einer unmerklichen Rotationsbewegung anzutreiben, wobei das besagte Uhrwerk periodisch aktiviert wird, mit einer vordefinierten Periode,
wobei der besagte Mechanismus weiterhin aufweist
ein erstes Drehteil (4), ein erstes Rad (5) umfassend, das mindestens indirekt mit dem besagten Räderwerk in Eingriff ist,
ein zweites Drehteil (10), das im Verhältnis zum besagten ersten Drehteil (4) koaxial montiert ist und mindestens einen Anhaltebereich (14) aufweist und ein zweites Rad (12), die rotierend verbunden sind, eine zweite kinematische Verbindung (23), die das zweite Rad mit dem besagten Anzeigeorgan verbindet,
ein elastisches Organ (7), das das besagte erste Drehteil (4) mit dem besagten zweiten Drehteil (10) derart verbindet, dass sein Ladezustand Funktion der jeweiligen Winkelpositionen der besagten ersten und zweiten Drehteile ist,
Verriegelungsmittel (15, 16, 17, 18, 19), die aufgebaut sind, um mit dem besagten Anhaltebereich (14) des besagten zweiten Drehteils zusammenzuarbeiten, um Letzteres in Rotation zwischen zwei aufeinanderfolgenden Bewegungen des besagten Anzeigeorgans zu verriegeln,
**dadurch gekennzeichnet, dass** das besagte erste Drehteil eine Kurvenscheibe (6) umfasst, die koaxial mit dem besagten ersten Rad (5) verbunden ist und derart aufgebaut, um in jeder Periode auf die besagten Verriegelungsmittel (15, 16, 17, 119) einzuwirken, um sie momentan zu entriegeln und eine unmerkliche Rotation des besagten zweiten Drehteils (10) unter Einwirkung des besagten elastischen Organs (7) um einen vordefinierten Winkel zu erlauben, und
**dadurch**, dass der besagte Mechanismus weiterhin eine verlangsamende Vorrichtung (15, 16) aufweist, die mit dem besagten zweiten Drehteil derart zusammenwirkt, um seine unmerkliche Rotationsgeschwindigkeit zu begrenzen.

2. Uhrwerk nach Anspruch 1, **dadurch gekennzeichnet, dass** das besagte elastische Organ eine Spiralfeder (7) ist, von der ein erstes Ende mit dem besagten ersten Drehteil verbunden ist, währenddessen ihr zweites Ende (9) mit dem besagten zweiten Drehteil (10) verbunden ist.

3. Uhrwerk nach Anspruch 1 oder 2, **dadurch gekennzeichnet, dass** das besagte zweite Drehteil ein Steuerrad (12) umfasst, in dessen Umfang der besagte Anhaltebereich eingearbeitet ist, wobei dieser die Form eines Ausschnitts (14) aufweist, und
**dadurch**, dass die besagten Verriegelungsmittel eine erste lange Feder (17, 18) umfassen, die ein freies Ende (15, 16) aufweist, das aufgebaut ist, um mit dem besagten Ausschnitt (14) zusammenzuwirken und dessen Verriegelung zu gewährleisten.

4. Uhrwerk nach Anspruch 3, **dadurch gekennzeichnet, dass** das besagte freie Ende (15, 16) der langen Feder (17, 18) ständig mit dem Umfang des besagten Steuerrads (12) im Kontakt ist, um die Funktion der besagten verlangsamenden Vorrichtung zu erfüllen.

5. Uhrwerk nach Anspruch 3, **dadurch gekennzeichnet, dass** die besagten Verriegelungsmittel eine zweite lange Feder (18, 17) umfassen, die derart angeordnet ist, dass sich ihr freies Ende (16, 15) etwa in einer Position befindet, die der Position des freien Endes (15, 16) der besagten ersten langen Feder (17, 18) diametral entgegengesetzt ist, in bezug auf das besagte Steuerrad (12), in Abstützung auf Letztgenanntes.

6. Uhrwerk nach Anspruch 5, **dadurch gekennzeichnet, dass** die besagten ersten und zweiten langen Federn (17, 18) derart aufgebaut sind, dass in jedem Augenblick mindestens eines ihrer jeweiligen freien Enden (15, 16) in Abstützung auf dem Umfang des besagten Steuerrads (12) angeordnet ist.

7. Uhrwerk nach einem der Ansprüche 3 bis 6, **dadurch gekennzeichnet, dass** die besagte Kurvenscheibe (6) eine allgemeine Scheibenform mit einem vordefinierten Radius aufweist, der kleiner ist als ein Aktivierungsradius, definiert zwischen der Rotationsachse des besagten zweiten Drehteils (10) und dem Boden des Ausschnitts (14) des besagten Steuerrads (12), wobei die besagte Kurvenscheibe weiterhin einen Finger (8) umfasst, der sich in einem Abstand von der besagten Rotationsachse befindet, der größer ist als der besagte Aktivierungsradius und der dazu bestimmt ist, das freie Ende (15, 16) der besagten langen Feder oder jeder der besagten langen Federn (17, 18) der besagten Verriegelungsmittel in jeder Periode zurückzustoßen.

8. Uhrwerk nach einem der vorangehenden Ansprüche, **dadurch gekennzeichnet**, das das besagte Anzeigeorgan mit einem Anzeigerad (24) verbunden ist, wobei die besagte zweite kinematische Verbindung ein Getriebe (23) umfasst, das das besagte zweite Rad (13) mit dem besagten Anzeigerad (24) verbindet, wobei diese letzten Elemente jeweils derartige Triebe sind, dass das besagte Anzeigeorgan (24, 25) bei jeder unmerklichen Rotationsbewegung eine halbe Umdrehung durchführt.

9. Uhrenstück, das ein Uhrwerk nach einem der vorangehenden Ansprüche umfasst.

10. Uhrenstück, ein Gehäuse umfassend, in dem ein Uhrwerk nach Anspruch 8 untergebracht ist, dessen Anzeigeorgan (24, 25) ein Zeichen (25) trägt, das aufgebaut ist, um die Unterscheidung zwischen jeweiligen Rotations- und Stillstandszuständen des besagten Anzeigeorgans zu erlauben, wobei über dem besagten Uhrwerk ein Zifferblatt steht, das mindestens ein Fenster umfasst, durch das das besagte Zeichen bei jeder der besagten unmerklichen Rotationsbewegungen sichtbar gemacht werden kann.

11. Uhrenstück nach Anspruch 10, **dadurch gekennzeichnet, dass** das besagte Anzeigeorgan und mindestens die Platte des besagten Anzeigerads (24) aus einem etwa transparenten Material oder Materialien gefertigt sind, vorzugsweise aus Saphir.

12. Uhrenstück nach Anspruch 11, **dadurch gekennzeichnet, dass** das besagte Anzeigeorgan und das besagte Anzeigerad (24) über einem Anzeigeorgan (26) der Mondphasen (26) stehen.
